# FASCICULE DE BREVET EUROPEEN

(11) **EP 0 040 126 B1**
(45) Date de publication et mention de la délivrance du brevet: **27.03.1985**
(21) Numéro de dépôt: 81400666.4
(22) Date de dépôt: 28.04.1981
(51) Int. Cl.: H01J 29/48, H01J 29/56, H01J 29/84

(54) **Canon à électrons pour faisceau convergent**
Elektronenkanone für konvergierenden Strahl
Electron gun for a converging beam

(30) Priorité: 14.05.1980 FR 8010846
(43) Date de publication de la demande: 18.11.1981
(73) Titulaire: THOMSON-CSF, 75008 Paris (FR)
(72) Inventeur: Epsztein, Bernard, F-75360 Paris Cedex 08 (FR)
(74) Mandataire: Ruellan-Lemonnier, Brigitte

## Description

L'invention concerne un canon à électrons.

Dans de nombreux dispositifs et tubes électroniques, le faisceau d'électrons produit par le canon est soumis, dans la première partie de son parcours, à l'action de moyens qui lui impriment une convergence vers un point situé à une distance plus ou moins grande en avant de la cathode. Au delà, divers traitements lui sont apli- qués, en rapport avec l'usage auquel est destiné l'ensemble auquel est incorporé le canon par lequel il est produit. Ces traitements se situent en dehors du champ de l'invention.

Idéalement, le point de convergence, où se croisent les trajectoires électroniques, est un point au sens géométrique du mot; en fait, vu la répulsion mutuelle des charges qui le composent, le faisceau présente encore au point de convergence, et quels que soient les moyens mis en oeuvre, une certaine section, dont la surface dépend de nombreux paramètres, caractéristique du canon.

Les électrons, après traversée de cette zone de section minimale, connue aussi sous le nom de »cross-over«, vont former une image de cette section sur la partie du tube destinée à recevoir leur impact, écran, cible...

Le diamètre de cet impact dépend de celui du »cross-over« en question; on a intérêt à le réduire au maximum pour améliorer la résolution de la surface soumise à l'impact et, pour ce faire, à réduire la dimension du »cross-over« .

On est limité dans cette voie, par la répulsion mentionnée, c'est-à-dire par la charge d'espace au sein du faisceau.

Toutefois, il est connu par l'article de E. L. Ginzton et B. H. Wadia intitulé »Positive-ion trap- ping in electron beams«, paru dans »Proceedings of the I.R.E.« volume 42 n° 10 Octobre 1954) page 1548-54, d'utiliser les ions positifs dus au gaz résiduel dans un tube électronique pour neutraliser la charge d'espace négative des électrons et supprimer ainsi la cause des forces divergentes.

La demande de brevet français FR-A-2 201 536 concerne une nouvelle structure de canons à électrons pour tubes cathodiques permettant la création d'un deuxième »cross-over«. Ce brevet décrit l'utilisation d'une anode cylindrique fermée à ses deux extrémités par des diaphragmes.

L'objet de la présente invention est de perfectionner un canon à électrons pour faisceau convergent muni de moyens assurant le maintien, dans la région du point de croisement, d'une répartition statique d'ions positifs, dont la charge totale est sensiblement égale en valeur absolue à celle des électrons du faisceau dans cette région.

L'invention porte sur un canon à électrons pour faisceau convergent, comprenant une cathode, des premiers moyens coopérant avec cette cathode pour produire, à l'intérieur d'un espace sous vide, un faisceau d'électrons dirigé suivant un axe, et pour assurer la convergence de celui-ci dans la première partie de son parcours vers un point de section minimale, et une électrode creuse munie à ses extrémités d'orifices pour maintenir au voisinage du point de section minimale les ions crées par le choc d'électrons du faisceau contre des molécules de gaz résiduel présentes dans l'espace sous vide caractérisé en ce qu'il comporte, encadrant ladite électrode creuse et disposées dans son voisinage immédiat, deux électrodes supplémentaires portées à des potentiels positifs par rapport audit second moyen.

L'invention sera mieux comprise en se reportant à la description qui suit et aux figures jointes qui représentent:
- figures 1 et 2: deux variantes du canon à électrons de l'invention.

Le canon comporte une cathode 1, chauffée par un filament 2 dans l'exemple; une électrode de Wehnelt 3, portée à un potentiel négatif ou nul par rapport à la cathode prise comme référence, contrôle l'intensité du faisceau 6, représenté sur la figure par la surface couverte de points, émis par la cathode dans les conditions de fonctionnement, lorsqu'une tension positive est appliquée à l'électrode d'accélération 8. Ces conditions sont telles que le faisceau converge dans sa partie 10 vers le point portant le repère 7 sur la figure. Sur la figure, 20 désigne l'enceinte à vide dans laquelle est logé le canon.

Dans le canon de l'invention, l'électrode 8 est prévue sous la forme d'une électrode creuse entourant ce point de convergence; cette électrode est toute entière à la même tension, constante dans le temps.

Dans l'exemple, cette pièce équipotentielle à la forme d'un tube, dont les orifices portent les repères 81 et 82, disposé le long de l'axe X'X suivant lequel le faisceau se propage en fonctionnement; au delà de l'électrode 8, on n'a pas précisé la forme de celui-ci, qui dépend des traitements auxquels il est soumis, en rapport avec l'usage qui en est fait dans le tube auquel est incorporé le canon.

Les conditions prévalant dans un tel canon sont exposées ci-dessous.

En l'absence de faisceau, le potentiel le long de l'électrode 8 est uniforme; la production du faisceau, par déblocage du Wehnelt par exemple, a pour résultat un abaissement de ce potentiel dans la plus grande partie de l'électrode 8, où apparaît un creux de potentiel; même dans les meilleures conditions de vide, 1,33. 10-⁶ à 1,33 - 10-⁷ Pa (10-⁸ à 10--⁹ torr), dans l'état actuel de la technique, le faisceau provoque sur son passage l'ionisation des molécules de gaz résiduel présentes dans l'enceinte à vide, c'est-à-dire la création de paires électron (-), ion (+).

L'électron créé, qui possède une faible énergie cinétique du fait de sa masse, est repousseé par la charge d'espace du faisceau et a tendance a quitter celui-ci; il va se perdre sur les électrodes à un potentiel positif comme l'électrode 8.

Les ions, par contre, attirés par cette même charge d'espace, viennent se méler aux électrons au sein du faisceau, et comblent le creux de potentiel créé par le faisceau, dans la mesure où ils sont dans l'impossibilité de s'échapper de l'électrode 8 par les orifices 81 et 82; on reviendra sur ce point plus loin. Les ions en surnombre, crées à partir du moment où cette situation est atteinte, en équilibre indifférent, aboutissent sur les électrodes. A ce moment un équilibre global est atteint et le potentiel à l'intérieur de l'électrode creuse, 8 est alors uniforme.

Les premiers ions nommés attirés par le faisceau, y restent du fait de l'attraction électronique qu'ils subissent. La charge d'espace des électrons se trouve compensée, et le lieu de croisement 7 voit sa dimension décroître jusqu'à devenir pratiquement ponctuel.

Cette situation est celle du régime permanent; elle n'est atteinte qu'au bout du temps nécessaire pour engendrer la charge ionique compensant celle du faisceau. Ce temps est de l'ordre de 100 microsecondes pour une pression résiduelle de 1,3 - 10-⁶ Pa (10-⁸ torr); il ne serait plus que de 10 nanosecondes pour une pression de 1,3 . 10 ² Pa (10--⁴ torr), valeur acceptable pour de nombreuses applications, mais qui correspond à un vide généralement incompatible avec une durée de vie suffisante des cathodes, du fait de l'intensité du bombardement ionique auquel elles sont soumises dans ce cas.

Il faut donc compter en général avec des vides de l'ordre de 1,3 - 10 Pa (10-⁸ torr), et des temps de mise en régime de l'ordre de la centaine de microsecondes mentionnée ci-dessus. Ceci ne présente pas d'inconvénient dans le cas d'un faisceau qui n'est soumis à aucune modulation dans le temps.

Il en va autrement lorsqu'une telle modulation est pratiquée. Dans ce cas, en effet, une diminution de l'intensité du faisceau d'électrons ferait que les ions, se retrouvant en surnombre, iraient se déposer sur les parois des électrodes sous l'influence de leur propre charge d'espace; un temps appréciable serait nécessaire pour reconstituer l'équilibre, temps pouvant être inacceptable pour certaines applications.

Ce cas est fréquemment rencontré; c'est celui notamment de tous les tubes à balayage point par point d'une cible avec retour de trame, et du tube vidicon en particulier; le faisceau est bloqué périodiquement au moment de ce retour.

C'est pourquoi l'invention prévoit que, dans le cas d'une telle modulation, l'électrode qui l'exerce soit placée après l'électrode 8 sur le trajet du faisceau. Cette électrode porte le repère 9 sur la figure 2. Dans le cas du vidicon cité, ce peut être la grille placée dans le voisinage immédiat de la cible. Ce peut être aussi, dans d'autres cas, un diaphragme associé à l'ensemble déflecteur.

Par ailleurs, pour réduire la fuite d'ions à l'extérieur de l'électrode 8, selon une variante de l'invention, deux électrodes suplémentaires, 4 et 5 sur les figures, peuvent avantageusement, dans tous le cas, être utilisées; elles sont disposées de part et d'autre de l'électrode 8 dans son voisinage immédiat, et portées à un potentiel positif par rapport à celle-ci.

Leur présence n'est toutefois pas indispensable lorsque le potentiel va en corissant au-delà de l'électrode 8, en raison de la présence de lentilles électroniques de focalisation, par exemple - ceci en ce qui concerne l'électrode 5 - ou lorsque les orifices 81 et 82 de l'électrode 8 sont suffisamment petits pour limiter par eux mêmes la fuite des ions vers l'extérieur.

Le canon à électrons de l'invention trouve une application, outre le tube vidicon cité, dans des dispositifs divers, tels que les microscopes électroniques à transmission ou balayage, les sondes électroniques, etc. Le microscope électronique à transmission est un exemple de dispositif exempt de modulation.

## Revendications

1. Canon à électrons pour faisceau convergent, comprenant une cathode (1), des premiers moyens coopérant avec cette cathode pour produire, à l'intérieur d'un espace sous vide, un faisceau d'électrons (6) dirigé suivant un axe (X'X), et pour assurer la convergence de celui-ci dans la première partie de son parcours vers un point de section minimale (7) et une électrode creuse (8) munie à ses extrémités d'orifices (81 et 82) pour maintenir au voisinage du point de section minimale (7) les ions crées par le choc d'électrons du faisceau (6) contre des molécules de gaz résiduel présentes dans l'espace sous vide, caractérisé en ce qu'il comporte, encadrant ladite électrode creuse (8) et disposées dans son voisinage immédiat, deux électrodes supplémentaires (4 et 5) portées à des potentiels positifs par rapport à ladite électrode.

2. Canon à électrons suivant la revendication 1 comprenant en outre des moyens modulant périodiquement l'intensité du faisceau, caractérisé en ce que ces moyens (9) sont placés au-delà du second moyen (8) sur le trajet du faisceau (6).

## Patentansprüche

1. Elektronenkanone für ein konvergierendes Bündel, mit einer Kathode (1), ersten, mit dieser Kathode zusammenwirkenden Mitteln, um im Inneren eines evakuierten Raumes ein Elektronenbündel (6) zu erzeugen, welches entlang einer Achse (X'X) gerichtet ist, und um die Konvergenz desselben im ersten Teil seiner Bahn zu einem Punkte minimalen Querschnitts (7) zu gewährleisten, und mit einer hohlen Elektrode (8), die an ihren Enden mit Öffnungen (81 und 82) versehen ist, um die durch den Aufprall von Elektronen des Bündels (6) auf Restgasmolekülen in dem evakuierten Raum erzeugten Ionen in der Nähe des Punktes minimalen Querschnitts (7) zu halten, dadurch gekennzeichnet, daß sie zwei zusätzliche, die genannte hohle Elektrode (8) einrahmende und in ihrer unmittelbaren Nähe angeordneten Elektroden (4 und 5) umfaßt, die auf gegenüber der genannten Elektrode positive Potentiale gelegt sind.

2. Elektronenkanone nach Anspruch 1, die ferner Mittel umfaßt, welche die Intensität des Bündels periodisch modulieren, dadurch gekennzeichnet, daß diese Mittel (9) jenseits von der zweiten Einrichtung (8) auf der Bahn des Bündels (6) angeordnet sind.

## Claims

1. Electron gun for a convergent beam, comprising a cathode (1), first means cooperating with this cathode for producing an electron beam (6) directed along an axis (X'X) inside an evacuated space, and for ensuring the convergence thereof across the first portion of its way towards a point of minimum section (7) and a hollow electrode (8) provided with openings (81 and 82) on its ends for maintaining in the neighborhood of the point of minimum section (7) the ions generated by the impact of electrons of the beam (6) on residual gas molecules present within the evacuated space, characterized in that it comprises two further electrodes (4 and 5) framing said hollow electrode (8) and arranged in the direct neighborhood thereof, and raised to positive potentials with respect to said electrode.

2. Electron gun according to claim 1, further comprising means for periodically modulating the intensity of the beam, characterized in that these means (9) are located beyond the second means (8) on the path of the beam (6).
